# EUROPÄISCHE PATENTSCHRIFT

(11) **EP 0 107 847 B1**
(45) Veröffentlichungstag und Bekanntmachung des Hinweises auf die Patenterteilung: **30.12.1986**
(21) Anmeldenummer: 83110524.2
(22) Anmeldetag: 21.10.1983
(51) Int. Cl.: A47C 15/00, B63B 35/74, B63B 35/86

(54) **Liege oder Liegestuhl aus einem schwimmfähigen Kunststoff-körper**
Lounge-chair consisting of a floatable plastic body
Fauteuil de relaxation constitué par un corps flottant

(30) Priorität: 23.10.1982 DE 8229761 U
(43) Veröffentlichungstag der Anmeldung: 09.05.1984
(73) Patentinhaber: Thieme, Gerd, D-5060 Bergisch Gladbach 1 (DE)
(72) Erfinder: Thieme, Gerd, D-5060 Bergisch Gladbach 1 (DE)
(74) Vertreter: Patentanwälte Lippert, Stachow, Schmidt & Partner

## Beschreibung

Die Erfindung betrifft eine Liege oder einen Liegestuhl, die bzw. der zur Benutzung an Land gebräuchlich ist, aus einem steifen Kunststoffkörper mit einer durchgehenden Auflagefläche für den menschlichen Körper.

Liegen und Liegestühle der genannten Art, die an Land verwendet werden und auf denen man bequem sitzen, liegen und ruhen kann, sind in mannigfaltigen Ausführungsformen bekannt.

Ferner ist aus der US-A-3074084 ein Floß bekannt, das aus einem im wesentlichen ringförmigen Tragkörper für einen menschlichen Körper besteht. In die mittige Durchgangsöffnung ist ein Sitzgurt eingehängt, auf den man sich setzen kann, während das ringförmige Floß den Körper des Benutzers etwa im Bauchbereich umgibt und dem Körper im Wasser einen ausreichenden Auftrieb erteilt, so daß man mit dem Floß in sitzender Haltung schwimmen kann. Zur Verbesserung der Sitzmöglichkeit ist eine Rückenlehne vorgesehen, die an dem ringförmigen Tragkörper festgebunden ist. Eine entspannte Ruhestellung kann man in einem solchen Floß allerdings nicht einnehmen.

Der Erfindung liegt die Aufgabe zugrunde, die für die Verwendung an Land bekannten Liegen bzw. Liegestühle derart weiterzubilden, daß sie auch auf dem Wasser benutzt werden können, ohne daß auf irgendwelche Bequemlichkeiten verzichtet werden muß.

Erfindungsgemäß wird diese Aufgabe dadurch gelöst, daß der Kunststoffkörper mindestens einen allseits umschlossenen Hohlraum aufweist, der einen ausreichenden Auftrieb im Wasser erzeugt, um den Kunststoffkörper sowie einen auf diesem liegenden menschlichen Körper zu tragen, und daß an dem Kunststoffkörper seitlich angeformte Armstützen vorgesehen sind, die kufenförmig nach unten gezogen sind.

Durch die Erfindung ist es möglich, auf der schwimmenden Liege bzw. dem schwimmenden Liegestuhl genauso bequem und entspannt zu liegen, wie dieses zuvor an Land möglich war. Der Körper ist vom Kopf bis zu den Füßen abgestützt, wobei durch entsprechende Formgebung der Auflagefläche eine geeignete Ruhe- bzw. Entspannungsstellung für den Benutzer gewährleistet ist. Unter Ausnutzung des Schaukeleffektes wird sogar die Entspannungswirkung noch verstärkt. Insbesondere kann die erfindungsgemäße Liege bzw. der Liegestuhl in privaten Schwimmbädern, an Hotelstränden oder auch in der Natur zu Erholungszwecken verwendet werden. Die seitlich angeformten Armstützen, deren Seitenränder sich kufenförmig nach unten erstrecken, weisen einen ähnlichen Effekt wie seitliche Ausleger auf, die der Schwimmiiege eine unerwartet gute Schwimmstabilität verleihen. Durch die Erfindung wird nicht nur ein bequemes, zur Entspannung dienendes Schwimmgerät geschaffen, sondern auch gleichzeitig eine äußerst sichere Schwimmliege, die gefahrlos auf dem Wasser benutzt werden kann.

Der Kunststoffkörper ist zweckmäßig ein Hohlkörper, der einen durchgehenden Hohlraum umschließt, so daß ein optimaler Auftrieb erzeugt wird.

Dabei kann der Kunststoffkörper aus zwei einstückigen Halbschalen bestehen, die dicht miteinander verbunden sind und einen durchgehenden Hohlraum bilden. Alternativ kann der Hohlkörper jedoch auch aus einem einstückigen Teil bestehen, welches beispielsweise durch Extrusionsblasen herstellbar ist.

Unter dem Rückenbereich sowie unter dem Fußbereich kann der Hohlraum je eine Ausbauchung aufweisen, um die Auftriebskräfte gleichmäßig auf den auf der Liege ruhenden Körper zu verteilen.

Aus Sicherheitsgründen sowie zur Erhöhung der Steifigkeit der Liege bzw. des Liegestuhls kann der Hohlraum mit schwimmfähigem Material ausgefüllt sein. Dafür eignet sich insbesondere aufschäumendes Material, welches sich problemlos in Hohlräume einfüllen läßt.

Die als Auflagefläche für den menschlichen Körper dienende Oberseite des Schwimmkörpers weist vorzugsweise eine dem menschlichen Körper angepaßte Vertiefung auf, so daß ein bequemes und entspanntes Liegen möglich ist. Zusätzlich können an der Oberseite breitere Vertiefungen für Gesäß und Kopf vorgesehen sein, so daß die Liege bzw. der Liegestuhl auch von Personen unterschiedlicher Größe mit gleicher Bequemlichkeit benutzt werden kann.

In den Oberseiten der Armstützen können Ausnehmungen und/oder Ablage- bzw. Abstellflächen zur Aufnahme von Gegenständen vorgesehen sein, wie beispielsweise Trinkgefäßen, Sonnencremedosen und dergleichen.

Am vorderen und hinteren Ende des Kunststoffkörpers sind zweckmäßig Griffe ausgebildet, die zum Transport vorgesehen sind oder auch dazu dienen können, daß sich schwimmende Personen daran festhalten.

Damit man sich mit der Liege bzw. dem Liegestuhl auch fortbewegen kann, um beispielsweise einen ausreichenden Abstand von einem dicht bevölkerten Strand einhalten zu können, sind an den Seiten vorzugsweise Aufnahmestützen für Ruder vorgesehen. Die Aufnahmestützen können als Durchstecköffnungen ausgebildet sein und zur Halterung von senkrecht im Wasser befindlichen Ruderblättern dienen, die bei Bewegung entgegen der Fahrtrichtung zusammenklappen und sich in der Fahrtrichtung öffnen.

Die Erfindung ist in der Zeichnung beispielsweise veranschaulicht und im nachstehenden im einzelnen anhand der Zeichnung beschrieben. Es zeigen :
Figur 1 Ein Ausführungsbeispiel einer schwimmfähigen Liege in perspektivischer Darstellung,
Figur 2 eine Draufsicht auf die Liege gemäß Fig. 1,
Figur 3 einen Schnitt durch die Liege entlang der Linie 111-111 aus Fig. 2 und
Figur 4 einen Schnitt entlang der Linie IV-IV aus Fig. 2.

Nach der Zeichnung besteht eine schwimmfähige Liege aus einem steifen Kunststoffkörper 1, der aus zwei einstückigen Halbschalen 2 und 3 zusammengesetzt ist. Die beiden Halbschalen 2 und 3 sind entlang ihrer Verbindungslinie 4 wasserdicht miteinander verbunden und bilden zwischen sich einen durchgehenden Hohlraum 5. Der Hohlraum 5 dient für den nötigen Auftrieb, so daß nicht nur die Liege schwimmfähig sondern darüber hinaus auch in der Lage ist, einen menschlichen Körper zu tragen.

Die untere Halbschale ist im Rückenbereich sowie im Fußbereich der Liege je mit einer Ausbauchung 6 bzw. 7 versehen, so daß an diesen Stellen eine erhebliche Vergrößerung des Hohlraums und damit eine Vergrößerung des Auftriebs entsteht.

Die obere Halbschale 3 ist etwas nach innen gewölbt und weist an ihrer als Auflagefläche dienenden Oberseite eine dem menschlichen Körper angepaßte Vertiefung 8 auf, so daß der Benutzer bequem in der Liege ruhen kann. Zusätzlich sind an der Oberseite der oberen Halbschale für das Gesäß und dem Kopf zusätzliche verbreiterte Vertiefungen 9 und 10 vorgesehen, so daß die Liege auch von unterschiedlich großen Personen ohne Beeinträchtigung des Liegekomforts benutzt werden kann.

In den seitlichen Bereichen der Liege sind Armstützen 11 angeformt, die den Liegekomfort noch verbessern. Die äußeren Ränder 12 der Armstützen 11 sind ein Stück nach unten gezogen und bilden in ihren unteren Bereichen Kufen 13, die bei Benutzung der Liege in das Wasser eintauchen und dadurch nach Art von seitlichen Auslegern eine gute Schwimmstabilität erzeugen.

In den Oberseiten der Armstützen 11 sind verschieden geformte -Ausnehmungen 14 und 15 vorgesehen, die zum Abstellen bzw. zur Ablage von beliebigen Gegenständen dienen können, die ein Benutzer der Liege benötigt. Die Ausnehmungen 14 sind beispielsweise hohlzylindrisch ausgebildet und können als Halterung für ein Glas und eine Flasche dienen. Die Ausnehmungen 15 sind relativ flach ausgebildet und gehen von einer bereits abgesenkten Ablageebene 16 aus, so daß man in diesen Ausnehmungen 15 bequem flache Gegenstände, wie Cremedosen und dergleichen ablegen kann.

Am Kopf- und Fußende der Liege sind Griffe 17 und 18 vorgesehen, damit man die Liege zu zweit bequem tragen kann.

Der am Kopfende vorgesehene Griff 17 besteht aus einer langgestreckten, taschenförmigen Ausnehmung 19, in die man mit den Fingern hineingreifen und dabei einen äußeren Wulst 20 umfassen kann. Die taschenförmige Ausnehmung 19 kann bei Benutzung der Liege gleichzeitig zur Aufnahme von Zeitschriften oder dergleichen dienen, die dort fest eingesteckt werden können und aufgrund der relativ hohen Lage nicht naß werden.

Der am Fußende vorgesehene Griff 18 besteht aus einer schlitzförmigen, von oben nach unten durchgehenden Öffnung 21, die an ihrem äußeren Rand durch einen stehenbleibenden Griffbügel 22 begrenzt ist. Zum Anfassen der Liege kann man bequem mit einer oder beiden Händen durch den Schlitz 21 hindurchgreifen und den Bügel 22 erfassen.

Ferner kann der Kunststoffkörper 1 in seinen seitlichen Bereichen, insbesondere im Bereich der Armstützen 11, mit in der Zeichnung nicht dargestellten Halterungen für Ruder versehen sein. Diese Halterungen können beispielsweise als von oben nach unten durchgehende Öffnungen ausgebildet sein, durch die senkrecht stehende Ruder hindurchgreifen, deren Blätter bei Bewegung entgegen der Fahrtrichtung zusammenklappen, sich in Fahrtrichtung jedoch öffnen.

Weitere Ausführungsformen des Kunststoffkörpers 1, die noch im Bereich der Erfindung liegen, sind möglich. Beispielsweise kann der Kunststoffkörper 1 anstatt aus den zwei Halbschalen einstückig hergestellt sein. Als Herstellungsverfahren bietet sich insbesondere das Hohlkörperblasen, auch Extrusionsblasen genannt, an. Auf einer Hohlkörperblasmaschine erzeugt ein Extruder einen meist schlauchförmigen Vorformling, der in noch heißem Zustand von einem Hohlkörperblaswerkzeug umschlossen und durch Druckluft aufgeweitet wird, so daß er die Innenkontur des Blaswerkzeugs annimmt und durch Kontakt mit der kalten Wand des Blaswerkzeugs erstarrt. Als Material hierzu eignet sich insbesondere thermoplastischer Kunststoff.

## Patentansprüche

1. Liege oder Liegestuhl, die bzw. der zur Benutzung an Land gebräuchlich ist, aus einem steifen Kunststoffkörper mit einer durchgehenden Auflagefläche für den menschlichen Körper, dadurch gekennzeichnet, daß der Kunststoffkörper (1) mindestens einen allseits umschlossenen Hohlraum (5) aufweist, der einen ausreichenden Auftrieb im Wasser erzeugt, um den Kunststoffkörper (1) sowie einen auf diesem liegenden menschlichen Körper zu tragen, und daß an dem Kunststoffkörper (1) seitlich angeformte Armstützen vorgesehen sind, die kufenförmig (13) nach unten gezogen sind.

2. Liege oder Liegestuhl nach Anspruch 1, dadurch gekennzeichnet, daß der Kunststoffkörper (1) ein Hohlkörper ist. der einen durchgehenden Hohlraum (5) umschließt.

3. Liege oder Liegestuhl nach Anspruch 1 oder 2, dadurch gekennzeichnet, daß der Kunststoffkörper (1) aus zwei einstückigen Halbschalen (2, 3) besteht, die dicht miteinander verbunden sind und einen durchgehenden Hohlraum (5) bilden.

4. Liege oder Liegestuhl nach Anspruch 2 oder 3, dadurch gekennzeichnet, daß der Hohlraum (5) unter dem Rückenbereich und dem Fußbereich je eine Ausbauchung (6, 7) aufweist.

5. Liege oder Liegestuhl nach Anspruch 2 bis 4, dadurch gekennzeichnet, daß der Hohlraum (5) mit schwimmfähigem Material ausgefüllt ist.

6. Liege oder Liegestuhl nach einem der Ansprüche 1 bis 5, dadurch gekennzeichnet, daß die als Auflagefläche dienende Oberseite des Kunststoffkörpers (1) eine einem menschlichen Körper angepaßte Vertiefung (8) aufweist.

7. Liege oder Liegestuhl nach Anspruch 6, dadurch gekennzeichnet, daß die Oberseite zusätzliche breitere Vertiefungen (9, 10) für Gesäß und Kopf aufweist.

8. Liege oder Liegestuhl nach einem der Ansprüche 1 bis 7, dadurch gekennzeichnet, daß in den Oberseiten der Armstützen (11) Ausnehmungen (14, 15) und/oder Ablage- bzw. Abstellflächen (16) zur Aufnahme von Gegenständen vorgesehen sind.

9. Liege oder Liegestuhl nach einem der Ansprüche 1 bis 8, dadurch gekennzeichnet, daß am vorderen und hinteren Ende des Kunststoffkörpers (1) Griffe (17,18) zum Transport und/oder Festhalten vorgesehen sind.

10. Liege oder Liegestuhl nach einem der Ansprüche 1 bis 9, gekennzeichnet durch seitliche Halterungen für Ruder.

11. Liege oder Liegestuhl nach Anspruch 10, dadurch gekennzeichnet, daß die Ruderhaltungen als Durchstecköffnungen ausgebildet sind zur Halterung von im wesentlichen senkrecht in das Wasser getauchten Rudern, deren Blätter bei Bewegung entgegen der Fahrtrichtung zusammenklappen und sich in Fahrtrichtung öffnen.

## Claims

1. Lounger or reclining chair, normally for use on land, made from a rigid plastic body with a continous supporting surface for the human body, wherein the plastic body (1) has at least one cavity (5) surrounded on all sides and producing sufficient buoyancy in the water to carry the plastic body (1) as well as a human body lying on it, and wherein molded-on lateral armrests are provided at the plastic body (1) which are drawn downwards in the manner of floats (13).

2. Lounger or reclining chair as claimed in claim 1, wherein the plastic body (1) is a hollow body which surrounds a continuous cavity (5).

3. Lounger or reclining chair as claimed in claim 1 or 2, wherein the plastic body (1) consists of two single-piece half-shells (2, 3), which are connected in a watertight manner to each other and form a continuous cavity (5) between them.

4. Lounger or reclining chair as claimed in claim 2 or 3, wherein the cavity (5) has two bulges (6, 7), one under the back area and one under the foot area.

5. Lounger or reclining chair as claimed in claims 2 to 4, wherein the cavity (5) is packed with floatable material.

6. Lounger or reclining chair as claimed in one of claims 1 to 5, wherein the top surface of the plastic body (1), which acts as a supporting surface, has a depression (8) which is adapted to the shape of a human body.

7. Lounger or reclining chair as claimed in claim 6, wherein the top surface has additional wider depressions (9, 10) for the buttocks and head.

8. Lounger or reclining chair as claimed in one of claims 1 to 7, wherein recesses (14, 15) and/or surfaces (16) for holding or depositing objects are provided in the top surfaces of the armrests (11).

9. Lounger or reclining chair as claimed in one of claims 1 to 8, wherein handles (17. 18) are provided at the front and rear ends of the plastic body (1) for transport and/or gripping.

10. Lounger or reclining chair as claimed in one of claims 1 to 9, wherein there are lateral mountings for oars.

11. Lounger or reclining chair as claimed in claim 10, wherein the oar mountings have the form of pushthrough openings for the mounting of oars which are immersed substantially vertically in the water and the blades of which, during movement against the direction of travel, fold up, and open out in the direction of travel.

## Revendications

1. Couchette ou chaise longue, agencée pour être utilisée à la campagne et comportant un bâti rigide en matière plastique pourvu d'une surface continue de repos pour le corps humain, caractérisée en ce que le bâti en matière plastique (1) comporte au moins une cavité (5) fermée de toutes parts, qui produit dans l'eau une poussée ascensionnelle suffisante pour supporter le bâti en matière plastique (1) ainsi qu'un corps humain étendu sur celui-ci et en ce qu'il est prévu sur le bâti en matière plastique (1) des accoudoirs profilés latéralement et qui sont prolongés vers le bas en forme de bordage (13).

2. Couchette ou chaise longue selon la revendication 1, caractérisée en ce que le bâti en matière plastique (1) est un corps creux qui entoure une cavité continue (5).

3. Couchette ou chaise longue selon la revendication 1 ou 2, caractérisée en ce que le bâti en matière plastique (1) se compose de deux demi- coquilles (2, 3) d'une seule pièce, qui sont reliées de façon étanche l'une avec l'autre et qui forment une cavité continue (5).

4. Couchette ou chaise longue selon la revendication 2 ou 3, caractérisée en ce que la cavité (5) comporte en dessous de la zone du dos et de la zone des pieds une partie creuse correspondante (6, 7).

5. Couchette ou chaise longue selon une des revendications 2 à 4, caractérisée en ce que la cavité (5) est remplie d'une matière pouvant flotter.

6. Couchette ou chaise longue selon une des revendications 1 à 5, caractérisée en ce que le côté supérieur, servant de surface d'appui, du bâti en matière plastique (1) comporte un évidement (8) adapté au corps humain.

7. Couchette ou chaise longue selon la revendication 6, caractérisée en ce que le côté supérieur comporte des creux élargis additionnels (9, 10) pour le postérieur et la tête.

8. Couchette ou chaise longue selon une des revendications 1 à 7, caractérisée en ce qu'il est prévu dans les côtés supérieurs des accoudoirs (11) des évidements (14 ou 15) et/ou des surfaces de pose ou de rangement (16) pour recevoir des objets.

9. Couchette ou chaise longue selon une des revendications 1 à 8, caractérisée en ce qu'il est prévu à l'extrémité avant et à l'extrémité arrière du bâti (1) en matière plastique des poignées (17, 18) pour le transport et/ou la fixation.

10. Couchette ou chaise longue selon une des revendications 1 à 9, caractérisée par des supports latéraux pour des rames.

11. Couchette ou chaise longue selon la revendication 10, caractérisée en ce que les supports de rames sont agencés sous forme d'ouvertures de passage servant à maintenir des rames plongées sensiblement perpendiculairement dans l'eau et dont les pales se rabattent lors d'un mouvement en sens inverse du sens de marche et s'ouvrent dans le sens de marche.
